# FASCICULE DE BREVET EUROPEEN

(11) **EP 0 518 715 B1**
(45) Date de publication et mention de la délivrance du brevet: **07.09.1994**
(21) Numéro de dépôt: 92401415.2
(22) Date de dépôt: 22.05.1992
(51) Int. Cl.: B30B 9/06

(54) **Presse pour déchets hétérogènes**
Presse für heterogene Abfälle
Press for heterogeneous waste materials

(30) Priorité: 11.06.1991 FR 9107087
(43) Date de publication de la demande: 16.12.1992
(73) Titulaire: NEYRPIC FRAMATOME MECANIQUE, 92400 Courbevoie (FR)
(72) Inventeur: Gourdol, Jacques, F-38760 Varces Allieres Risset (FR)
(74) Mandataire: Lanceplaine, Jean-Claude

(56) Documents cités:
- BE-A- 897 159
- DE-C- 334 777
- DE-C- 337 607
- GB-A- 1 542 257
- US-A- 3 980 014
- US-A- 4 397 231

## Description

La présente invention a pour objet une presse pour déchets hétérogènes.

Depuis plusieurs années, le volume grandissant des déchets et notamment des ordures ménagères oblige à rechercher des solutions permettant de traiter et de valoriser ces déchets.

On a déjà pensé à utiliser comme combustible de tels déchets, mais la présence dans ceux-ci d'une forte teneur en eau et de produits incombustibles ne permet de produire qu'une énergie trop faible.

En effet, de tels déchets sont constitués par une phase liquide ne contenant que des produits organiques et par une phase solide contenant des matières métalliques, minérales et synthétiques.

Une solution consiste à presser ces déchets, ce qui permet d'obtenir, d'une part, des résidus suffisamment secs pour constituer un combustible présentant un pouvoir calorifique acceptable et, d'autre part, des substances fluides utilisables selon leur nature, en agriculture comme produits d'amendement des sols ou comme matières premières à partir desquelles on peut extraire des produits chimiques.

On connaît déjà des dispositifs permettant de comprimer ces déchets qui sont le plus souvent constitués par des presses hydrauliques comportant une zone d'alimentation recevant les déchets à traiter, une chambre de pressage reliée à des moyens de récupération de la phase liquide, voir par exemple US-A-3980014
Cette chambre de pressage comprend un orifice d'entrée, un orifice de sortie et possède une section égale à celle d'un piston de compression d'un premier vérin.

La paroi de ladite chambre comporte une multitude de perforations débouchant dans un canal d'évacuation de la phase liquide extraite par compression des déchets.

L'orifice de sortie de la chambre de pressage est généralement obturé par un bouchon porté par une tige d'un second vérin opposé au premier.

Les pistons des deux vérins sont mobiles alternativement entre, d'une part, une première position de compression des déchets et d'évacuation de la phase liquide lors de laquelle le piston du premier vérin pénètre dans la chambre de pressage et le piston du second vérin obture l'orifice de sortie de ladite chambre et, d'autre part, une seconde position d'évacuation de la phase solide lors de laquelle le piston du premier vérin continue sa course et le piston du deuxième vérin libère l'orifice de sortie de ladite chambre de pressage.

Mais ce type de presse comporte des inconvénients.

En effet, compte-tenu des efforts importants engendrés au moment du pressage des déchets, l'étanchéité n'est pas totalement réalisée au niveau de l'orifice de sortie de la chambre de pressage par le piston du second vérin, si bien que des fuites de liquide peuvent se produire et pénétrer dans la chambre d'évacuation de la phase solide, réduisant d'autant le pouvoir calorifique de cette phase solide.

Par ailleurs, la course du piston du second vérin est relativement importante. Cette course correspond à une épaisseur de la phase solide, ce qui implique un temps de réponse relativement long.

Le but de la présente invention est d'éviter ces inconvénients et de proposer une presse qui soit simple à réaliser, c'est à dire en utilisant des moyens classiques, et qui permet d'obtenir des performances aussi bien d'ordre qualitatif que quantitatif.

La présente invention a donc pour objet une presse pour déchets hétérogènes comprenant une phase solide et une phase liquide, ladite presse comportant:
- un bâti,
- une zone d'alimentation recevant les déchets hétérogènes, ouverte vers le haut et présentant deux ouvertures latérales opposées de section adaptée à celle d'un piston de compression mobile entre l'une des ouvertures de la zone d'alimentation et une position située au-delà de l'autre ouverture de ladite zone d'alimentation,
- une chambre de pressage des déchets pour la séparation de la phase solide et de la phase liquide formée par une filière de section égale à celle du piston de compression et comportant des passages calibrés reliant ladite chambre de pressage à un collecteur de récupération de la phase liquide,
- et un sas d'évacuation de la phase solide, caractérisée en ce que la filière est montée dans un tiroir mobile angulairement entre une première position mettant en communication la chambre de pressage avec la zone d'alimentation et une seconde position mettant en communication ladite chambre de pressage avec le sas d'évacuation de la phase solide.

Selon d'autres caractéristiques de l'invention :
- le tiroir comporte un orifice unique d'entrée dans la chambre de pressage des déchets à presser et de sortie de ladite chambre de pressage de la phase solide desdits déchets pressés,
- le tiroir est monté articulé dans le bâti de la presse par l'intermédiaire de deux axes latéraux opposés venant chacun se loger dans un palier solidaire dudit bâti,
- le tiroir est relié à des moyens de commande du déplacement angulaire dudit tiroir,
- les moyens de commande sont formés par un vérin dont le corps est monté articulé sur le bâti de la presse et dont l'extrémité de la tige est reliée au tiroir par une articulation en chape,
- le tiroir comporte des moyens d'évacuation de la phase solide et des moyens d'évacuation de la phase liquide,
- les moyens d'évacuation de la phase solide sont formés par un vérin disposé coaxialement à la chambre de pressage et solidaire dudit tiroir,
- la tige dudit vérin traverse le tiroir et comporte à son extrémité libre un disque formant le fond de la chambre de pressage et de dimensions complémentaires à la filière,
- les moyens d'évacuation de la phase liquide sont formés par au moins un canal périphérique à la filière, communiquant avec les passages calibrés de ladite filière et le collecteur de récupération situé à l'extérieur du tiroir.

D'autres caractéristiques et avantages de l'invention apparaîtront au cours de la description qui va suivre, faite en se référant aux dessins annexés donnés uniquement à titre d'exemple et sur lesquels :
- la Fig. 1 est une vue schématique en coupe longitudinale d'une presse réalisée conformément à l'invention,
- la Fig. 2 est une vue en coupe et à plus grande échelle du tiroir porte-filière et des moyens de manoeuvre, en position de pressage des déchets,
- la Fig. 3 est une vue en coupe selon la ligne 3-3 de la Fig. 2,
- la Fig. 4 est une vue en coupe du tiroir porte-filière en position d'évacuation de la phase solide des déchets.

La presse représentée à la Fig. 1 comporte un bâti 1 supportant notamment un réceptacle 2 formant une zone d'alimentation 3 des déchets hétérogènes.

A cet effet, la zone d'alimentation 3 est ouverte vers le haut et surmontée par une trémie 4 équipée au moins d'un fouloir, non représenté, permettant d'introduire des déchets dans ladite zone d'alimentation 3.

Cette zone d'alimentation 3 présente deux ouvertures latérales, opposées 5 et 6 de section adaptée à celle d'un piston de compression 7 d'un vérin 8, par exemple hydraulique supportant le bâti 1.

Le piston 7 est mobile entre l'ouverture 5 et une position située au-delà de l'autre ouverture 6 de la zone d'alimentation 3.

L'ouverture 6 de la zone d'alimentation 3 débouche dans une chambre de pressage 9 coaxiale à cette zone d'alimentation 3.

L'ouverture 6 est pourvue d'une bague 10 dont la face orientée vers la chambre de pressage 9 est en forme de portion de cylindre.

Comme représenté à plus grande échelle sur les Figs. 2 et 3, la chambre de pressage 9 est formée par une filière 11 de section égale à celle du piston de compression 7 et percée d'une multitude de petits passages calibrés 11a pour l'évacuation de la phase liquide au moment du pressage des déchets dans la chambre 9.

La filière 11 est montée dans un alésage borgne 12a ménagé dans un tiroir 12 porte-filière, mobile angulairement entre une première position mettant en communication la chambre de pressage 9 avec la zone d'alimentation 3, et une seconde position mettant en communication ladite chambre de pressage 9 avec un sas 13 d'évacuation de la phase solide après le pressage des déchets.

Le tiroir 12 comporte un orifice unique 14 servant, à la fois, d'entrée dans la chambre de pressage 9 des déchets à presser et de sortie de ladite chambre 9 de la phase solide desdits déchets compactés.

L'extrémité 11b de la filière 11 en contact avec la bague 10 a une forme complémentaire à ladite bague 10.

La face de la bague 10 en contact avec l'extrémité de la filière 11 est équipée d'un joint 15 assurant l'étanchéité entre cette bague 10 et la filière 11.

Comme représenté à la Fig.3, le tiroir 12 est monté articulé dans le bâti 1 de la presse par l'intermédiaire de deux axes 12b latéraux et opposés, venant chacun se loger dans un palier 16 réglable et solidaire dudit bâti.

Le tiroir 12 est relié à des moyens de commande du déplacement dudit tiroir qui sont formés par un vérin 17 (Fig. 2) dont le corps 17a est monté articulé autour d'un axe 18 sur le bâti 1 et dont l'extrémité de la tige 17b est reliée au tiroir 12 par une articulation en chape 19.

Le tiroir 12 comporte également des moyens d'évacuation de la phase solide et des moyens d'évacuation de la phase liquide de la filière 11.

Les moyens d'évacuation de la phase solide des déchets de la chambre de pressage 9 sont formés par un vérin 20 à faible effort (Figs. 2 et 3) disposé coaxialement à ladite chambre de pressage et solidaire du tiroir 12.

La tige 20a du vérin 20 coulisse dans un alésage débouchant 21 traversant axialement le fond du tiroir 12.

L'alésage 21 comporte, dans sa partie centrale une chambre annulaire 22 de décompression assurant une récupération de fuites éventuelles. L'extrémité libre de la tige 20a porte un disque 23 formant le fond de la chambre de pressage 9 et de dimensions complémentaires à la filière 11.

Le disque 23 est en appui sur le fond de l'alésage borgne 12a du tiroir 12, pendant le pressage des déchets dans la chambre de pressage 9, ce qui permet de réaliser la reprise de l'effort de pressage directement sur le tiroir 12, donc indépendamment du vérin 20 de commande de ce disque.

Les moyens d'évacuation de la phase liquide des déchets de la chambre de pressage 9 sont formés par au moins un canal 24 périphérique à la filière 11 communiquant, d'une part, avec les passages calibrés 11a de ladite filière et, d'autre part, avec un collecteur 25 de récupération de la phase liquide par un conduit 26 traversant l'un des axes 12b du tiroir 12.

Le collecteur 25 est situé à l'extérieur du tiroir 12.

Le fonctionnement de la presse décrite ci-dessus est le suivant.

Les déchets hétérogènes à traiter sont introduits dans la trémie 4 et poussés dans la zone d'alimentation 3 par exemple par un fouloir, non représenté.

Au début du cycle de traitement, de manière à permettre l'introduction des déchets dans la zone d'alimentation 3, le piston est en position dégagée comme représentée sur la Fig. 1.

Le tiroir 12 est également dans une position comme représentée à la Fig. 1, c'est à dire que la filière est dans l'axe du piston de compression 7, de manière que la chambre de pressage 9 communique avec la zone d'alimentation 3 par l'orifice 6.

Le disque 23 est en appui dans le fond de la chambre de pressage 9.

Le piston 7 commandé par le vérin 8, se déplace vers la chambre de pressage 9 en poussant les déchets contenus dans la zone d'alimentation 3 vers ladite chambre 9.

Le piston 7, en poursuivant son avance, pousse les déchets dans la chambre de pressage 9 jusqu'à l'obtention d'une forte pression et elle les comprime dans celle-ci contre le disque 23 en appui sur le fond de l'alésage borgne 12a ménagé dans le tiroir 12, ce qui permet de réaliser la reprise de l'effort de pressage directement sur le tiroir 12. Lors de la compression des déchets dans la chambre de pressage 9, la phase liquide est exprimée de ces déchets bruts et est évacuée vers le collecteur 25 par les passages calibrés 11a et le conduit 26.

Le pressage des déchets étant terminé, le piston de compression 7 est ramené dans sa position initiale par le vérin 8.

Le vérin de commande 17 est alors actionné si bien que le tiroir 12 pivote autour des axes 12b, dans les paliers 16, mettant ainsi en communication la chambre de pressage 9 avec le sas 13 d'évacuation de la phase solide, comme représenté sur la Fig. 4.

Ensuite, le vérin 20 est mis sous pression de tel sorte que le disque 23 se déplace axialement dans la filière 11 et provoque l'extraction de la phase solide des déchets de la chambre de pressage 9 vers le sas 13.

Lorsque les parties solides ont été évacuées de ladite chambre de pressage 9, le disque 23 revient à sa position initiale sous l'action du vérin 20 et le vérin de commande 17 assure le basculement en sens inverse du tiroir 12 afin de mettre en communication la chambre de pressage 9 avec la zone d'alimentation 3 pour un nouveau cycle de fonctionnement semblable au précédent.

Ce système présente l'avantage d'utiliser directement le fond de la chambre de pressage pour reprendre l'effort maximal de la presse par l'intermédiaire d'un élément fixe solidaire du bâti et par conséquent de supprimer tout organe mobile pour obturer le fond de cette chambre de pressage.

Il permet également de réaliser l'étanchéité entre la partie fixe et la partie mobile de la presse dans une zone de basse pression et de limiter la course du piston de compression.

## Revendications

1. Presse pour déchets hétérogènes comprenant une phase solide et une phase liquide, ladite presse comportant :
- un bâti (1),
- une zone (3) d'alimentation recevant les déchets hétérogènes, ouverte vers le haut et présentant deux ouvertures (5, 6) latérales, opposées de section adaptée à celle d'un piston (7) de compression mobile entre l'une (5) des ouvertures de la zone d'alimentation (3) et une position située au-delà de l'autre ouverture (6) de ladite zone d'alimentation,
- une chambre (9) de pressage des déchets pour la séparation de la phase solide et de la phase liquide, formée par une filière (11) de section égale à celle du piston (7) de compression et comportant des passages calibrés (11a) reliant ladite chambre de pressage (9) à un collecteur (25) de récupération de la phase liquide,
- et un sas (13) d'évacuation de la phase solide,
caractérisée en ce que la filière (11) est montée dans un tiroir (12) mobile angulairement entre une première position mettant en communication la chambre de pressage (9) avec la zone (3) d'alimentation et une seconde position mettant en communication ladite chambre de pressage (9) avec le sas (13) d'évacuation de la phase solide.

2. Presse selon la revendication 1, caractérisée en ce que le tiroir (12) comporte un orifice (14) unique d'entrée dans la chambre de pressage (9) des déchets à presser et de sortie de ladite chambre de pressage (9) de la phase solide desdits déchets pressés.

3. Presse selon la revendication 1, caractérisée en ce que le tiroir (12) est monté articulé sur le bâti (1) de la presse par l'intermédiaire de deux axes (12b) latéraux opposés venant chacun se loger dans un palier (16) solidaire du bâti (1).

4. Presse selon la revendication 1, caractérisée en ce que le tiroir (12) est relié à des moyens (17) de commande du déplacement angulaire dudit tiroir.

5. Presse selon la revendication 4, caractérisée en ce que les moyens de commande sont formés par un vérin (17) dont le corps (17a) est monté articulé sur le bâti (1) de la presse et dont l'extrémité de la tige (17b) est reliée au tiroir (12) par une articulation en chape (19).

6. Presse selon l'une quelconque des revendications précédentes, caractérisée en ce que le tiroir (12) comporte des moyens (20, 23) d'évacuation de la phase solide et des moyens (24, 26) d'évacuation de la phase liquide.

7. Presse selon la revendication 6, caractérisée en ce que les moyens d'évacuation de la phase solide sont formés par un vérin (20) disposé coaxialement à la chambre de pressage (9) et solidaire dudit tiroir (12).

8. Presse selon la revendication 7, caractérisée en ce que la tige (20a) dudit vérin (20) traverse le tiroir (12) et comporte à son extrémité libre un disque (23) formant le fond de la chambre de pressage (9) et de dimensions complémentaires à la filière (11).

9. Presse selon la revendication 6, caractérisée en ce que les moyens d'évacuation de la phase liquide sont formés par au moins un canal (24) périphérique à la filière (11) communiquant avec les passages calibrés (11a) de ladite filière (11) et le collecteur (25) de récupération situé à l'extérieur du tiroir (12).

## Claims

1. Press for heterogeneous waste comprising a solid phase and a liquid phase, the maid press comprising:
- a frame (1),
- a feed area (3) receiving the heterogeneous waste which is open towards the top and has two opposing lateral openings (5, 6) with a cross section adapted to that of a compression piston (7) which is movable between one (5) of the openings in the feed area (3) and a position situated beyond the other opening (6) in the said feed area,
- a chamber (9) for pressing the waste in order to separate the solid phase and the liquid phase, formed by a die (11) with a cross section equal to that of the compression piston (7) and comprising calibrated passages (11a) connecting the said pressing chamber (9) to a receiver (25) for recovering the liquid phase,
- and a hatch (13) for discharging the solid phase,
characterised in that the die (11) is mounted in a slide (12) which is movable angularly between a first position putting the pressing chamber (9) in communication with the feed area (3) and a second position putting the said pressing chamber (9) in communication with the hatch (13) for discharging the solid phase.

2. Press according to Claim 1, characterised in that the slide (12) has a single orifice (14) for the waste to be pressed to enter the pressing chamber (9) and for the solid phase of the said pressed waste to leave the said pressing chamber (9).

3. Press according to Claim 1, characterised in that the slide (12) is pivotally mounted on the frame (1) of the press by means of two opposing lateral shafts (12b), each accommodated in a bearing (16) integral with the frame (1).

4. Press according to Claim 1, characterised in that the slide (12) is connected to means (17) for controlling the angular movement of the said slide.

5. Press according to Claim 4, characterised in that the control means are formed by a ram (17), the body (17a) of which is pivotally mounted on the frame (1) of the press and the end of the stem (17b) or which is connected to the slide (12) by a clevis-type joint (19).

6. Press according to any one of the preceding claims, characterised in that the slide (12) comprises means (20, 23) for discharging the solid phase and means (24, 26) for discharging the liquid phase.

7. Press according to Claim 6, characterised in that the means for discharging the solid phase are formed by a ram (20) disposed coaxially with the pressing chamber (9) and integral with the said slide (12).

8. Press according to Claim 7, characterised in that the stem (20a) of the said ram (20) passes through the slide (12) and has at its free end a disc (23) forming the end of the pressing chamber (9) and with dimensions which match the die (11).

9. Press according to Claim 6, characterised in that the means for discharging the liquid phase are formed by at least one channel (24) at the periphery of the die (11) communicating with the calibrated passages (11a) of the said die (11) and the recovery receiver (25) situated outside the slide (12).

## Patentansprüche

1. Presse für heterogene Abfälle mit einer festen Phase und einer flüssigen Phase, welche Presse aufweist:
- ein Gestell (1),
- eine die heterogenen Abfälle aufnehmende Beschickungszone (3), die nach oben offen ist und zwei gegenüberliegende seitliche Öffnungen (5, 6) aufweist, deren Querschnitt an den eines Verdichtungskolbens (7) angepaßt ist, der zwischen einer (5) der Öffnungen der Beschickungszone (3) und einer jenseits der anderen Öffnung (6) der Beschickungszone gelegenen Position beweglich ist.
- einer zur Trennung der festen Phase und der flüssigen Phase dienenden Pressenkammer (9) für die Abfälle, die gebildet wird durch eine Matrize (11), deren Querschnitt mit dem des Verdichtungskolbens (7) übereinstimmt und die kalibrierte Kanäle (11a) aufweist, die die Pressenkammer (9) mit einem Sammler (25) zum Zurückgewinnen der flüssigen Phase verbinden,
- und einer Auswurfschleuse (13) für die feste Phase,
dadurch **gekennzeichnet**, daß die Matrize (11) in einem Schieber (12) montiert ist, der zwischen einer ersten Position, in der die Pressenkammer (9) mit der Beschickungszone (3) verbunden ist, und einer zweiten Position winkelbeweglich ist, in der die Pressenkammer (9) mit der Auswurfschleuse (13) für die feste Phase verbunden ist.

2. Presse nach Anspruch 1, dadurch **gekennzeichnet**, daß der Schieber (12) eine einzige Öffnung (14) für den Eintritt der zu pressenden Abfälle in die Pressenkammer (9) und den Austritt der festen Phase der gepreßten Abfälle aus der Pressenkammer (9) aufweist.

3. Presse nach Anspruch 1, dadurch **gekennzeichnet**, daß der Schieber (12) mit Hilfe zweier entgegengesetzter seitlicher Achsen (12b), die jeweils in einem Lager (16) an dem Gestell (1) gelagert sind, schwenkbar an dem Gestell (1) montiert ist.

4. Presse nach Anspruch 1, dadurch **gekennzeichnet**, daß der Schieber (12) mit Betätigungsmitteln (17) für die Winkelbewegung des Schiebers verbunden ist.

5. Presse nach Anspruch 4, dadurch **gekennzeichnet**, daß die Betätigungsmittel durch einen Zylinder (17) gebildet werden, dessen Gehäuse (17a) gelenkig an dem Gestell (1) der Presse montiert ist und dessen Kolbenstangen-Ende (17b) durch ein Gabelgelenk (19) mit dem Schieber (12) verbunden ist.

6. Presse nach einem der vorstehenden Ansprüche, dadurch **gekennzeichnet**, daß der Schieber (12) Mittel (20, 23) zum Abführen der festen Phase und Mittel (24, 26) zum Abführen der flüssigen Phase aufweist.

7. Presse nach Anspruch 6, dadurch **gekennzeichnet**, daß die Mittel zum Abführen der festen Phase durch einen koaxial zu der Pressenkammer (9) an dem Schieber (12) angeordneten Zylinder (20) gebildet werden.

8. Presse nach Anspruch 7, dadurch **gekennzeichnet**, daß die Kolbenstange (20a) des Zylinders (20) den Schieber (12) durchsetzt und an ihrem freien Ende eine Scheibe (23) aufweist, die den Boden der Pressenkammer (9) bildet und deren Abmessungen zu denen der Matrize (11) komplementär sind.

9. Presse nach Anspruch 6, dadurch **gekennzeichnet**, daß die Mittel zum Abführen der flüssigen Phase durch wenigstens einen Kanal (24) am Umfang der Matrize (11) gebildet werden, der mit den kalibrierten Kanälen (11a) der Matrize (11) und dem außerhalb des Schiebers (12) angeordneten Sammler (25) in Verbindung steht.
